# EUROPÄISCHE PATENTSCHRIFT

(11) **EP 0 075 810 B1**
(45) Veröffentlichungstag und Bekanntmachung des Hinweises auf die Patenterteilung: **11.12.1985**
(21) Anmeldenummer: 82108625.3
(22) Anmeldetag: 18.09.1982
(51) Int. Cl.: E05B 47/00

(54) **Zündschloss für Kraftfahrzeuge mit elektromagnetischer Verriegelung**
Ignition lock for vehicles with electromagnetic locking
Serrure de contact pour véhicule automobile avec verrouillage électromagnétique

(30) Priorität: 22.09.1981 FR 8117835
(43) Veröffentlichungstag der Anmeldung: 06.04.1983
(73) Patentinhaber: NEIMAN S.A., F-92400 Courbevoie (FR)
(72) Erfinder: Lipschütz, Paul, F-78290 Croissy (FR)
(74) Vertreter: Cohausz & Florack Patentanwälte

## Beschreibung

Die Erfindung betrifft ein Zündschloß für ein Kraftfahrzeug, mit einem Schloßzylinder, der durch einen Schlüssel betätigbar ist und eine Aussparung aufweist, die sich in Ruhestellung des Schlosses in Flucht mit einem Tauchkern eines Elektromagneten befindet.

Eine der häufigsten Ursachen des Diebstahls von Kraftfahrzeugen ist die verhältnismäßige Leichtigkeit, mit der ein Zündschlüssel in Besitz gebracht oder nachgefertigt werden kann. Es kommt nur allzu oft vor, daß der Fahrer eines. Fahrzeugs den Zündschlüssel im Zündschloß stecken läßt. Andererseits ist es für einen Dieb verhältnismäßig leicht, mit Hilfe eines Abdrucks oder durch einfaches Ablesen der auf dem Schlüssel eingeprägten Codenummer eine Nachfertigung eines Schlüssels zu erhalten.

Es sind bereits verschiedene Maßnahmen zur Verringerung dieses Risikos vorgeschlagen worden, beispielsweise ein akustisches Warnsignal, das ertönt, wenn das Abziehen des Schlüssels vergessen wird ; das Unterlassen des Einprägens der Codenummer auf dem Schlüssel usw. Durch diese Maßnahmen konnte das Diebstahlsrisiko jedoch nicht völlig beseitigt werden.

Aus der FR-A2428130 ist es bekannt, am Zylinderkern eines Zündschlosses eine Scheibe mit einer Aussparung zu befestigen, in die zum Sperren der verlängerte Tauchkern eines Elektromagneten eingreift. Der Elektromagnet wird durch einen Stromkreis betätigt, der eine zusätzliche 'Sicherheitseinrichtung, insbesondere ein zusätzliches Schloß zu seiner Steuerung erfordert.

Aufgabe der Erfindung ist es, ein Zündschloß der eingangs genannten Art derart zu verbessern, daß bei hoher Diebstahl- und Betriebsssicherheit" die Steuerung des Elektromagneten auf möglichst einfache Weise erfolgt. Die Erfindung strebt insbesondere die Erhöhung der Sicherheit von Zündschlössern dadurch an, daß infolge einer elektrischen Blockierung des Zündschlosses nur der Besitzer des originalen Zündschlüssels das Fahrzeug in Betrieb setzen kann.

Diese Aufgabe wird erfindungsgemäß dadurch gelöst, daß der Elektromagnet in einem die Anwesenheit des Schlüssels im Schloßzylinder abfühlenden Stromkreises liegt und dieser Stromkreis mit Hilfe eines Steuerstromkreises mit codierter Schaltung schaltbar ist.

Hierdurch erzeugt der Elektromagnet ein Sperren des Schlosses so lange, bis ein Schlüssel eingeführt ist, so daß der Schlüssel zusätzlich zu seiner üblichen mechanischen Schließsicherheit eine weitere Sicherheitsfunktion besitzt. Darüber hinaus wird ein Sperren des Schlosses nur nach Abziehen des Schlüssels bewirkt, so daß eine zusätzliche Tätigkeit eines Kontrollstromkreises nicht erforderlich ist.

Der Steuerstromkreis mit codierter Steuerung besteht vorzugsweise aus einem Nebenstromkreis einer elektronischen Fernsteuerung für die Ver- und Entriegelung der Fahrzeugtüren.

Bei einer bevorzugten Ausführungsform ist in dem den Elektromagneten speisenden Stromkreis ein Schalter angeordnet, der sich öffnet, wenn der Motor in Betrieb gesetzt wird. Dadurch wird eine fortgesetzte Speisung des Elektromagneten bei laufendem Motor vermieden.

Weitere Merkmale des Erfindung sind gegenstand der Ansprüche 3 und 5.

Anhand der Zeichnung, deren einzige Figur eine schematische Darstellung des Zündschlosses gemäß der Erfindung wiedergibt. wird die Erfindung näher erläutert.

Das Zündschloß besteht aus einem Schloßzylinder 1, das mit Hilfe eines Schlüssels 2 betätigt werden kann. Bei einer Drehung des Schloßzylinders 1 aus seiner Ruhestellung wird das Fahrzeug mechanisch entriegelt, und es werden verschiedene (nicht dargestellte) Stromkreise, wie der allgemeine Stromkreis des Fahrzeugs, der Anlasserstromkreis usw., geschlossen.

Der Schloßzylinder 1 weist am Umfang eine Aussparung 3 auf, die sich in der in der Zeichnung dargestellten Ruhestellung in Flucht mit einem Tauchkern 4 eines Elektromagneten 5 befindet. Wenn der Elektromagnet 5 nicht von Strom durchflossen wird, wird der Tauchkem 4 von einer Feder gegen den Schtoßzyiinder 1 gedrückt. Der Elektromagnet 5 jst durch einen Öldruckschalter 6 derart mit Masse verbunden, daß der Elektromagnet 5 nicht von Strom durchflossen wird, wenn der Motor des Fahrzeugs in Betrieb ist; der Druckschalter 6 ist dann offen.

Zu dem Schloß gehört ferner ein die Anwesenheit des Schlüssels 2 in dem Schloßzylinder 1 abfühlender Stromkreis, der eine Leuchtdiode 7 und einen Fototransistor 8 umfaßt. Ein Signalgeber 9 einer Fernsteuerungseinrichtung für die Ver- und Entriegelung der Fahrzeugtüren wirkt auf einen Empfänger 10 ein, der mit dem Fahrzeug verbunden ist. Die von dem Empfänger 10 ausgehenden Signale werden einer elektronischen Steuerschaltung 11 zugeleitet. Diese Steuerschaltung 11 ist mit der Leuchtdiode 7 derart verbunden, daß diese mit Strom gespeist wird, wenn der Empfänger 10 ein Signal zum Entriegeln der Türen (Leitung D) aufnimmt, und daß die Stromzufuhr unterbrochen wird, wenn der Empfänger 10 ein Signal zum Verriegeln der Türen (Leitung V) erhält. Der Fototransistor 8 ist mit der Steuerschaltung 11 verbunden, die den Elektromagneten 5 speist, wenn das von dem Fototransistor 8 zugeführte Signal durch Einführen des Schlüssels 2 in das Schloß unterbrochen wird.

Die Vorrichtung arbeitet wie folgt. Das Fahrzeug stehe still, der Motor sei abgestellt, das Zündschloß befinde sich in Ruhestellung, und die Türen seien verriegelt. Der Druckschalter 6 ist dann (bei angestelltem Motor) geschlossen, aber die Leuchtdiode 7 erhält (bei geschlossenen Türen) keinen Strom. Die elektronische Steuerschaltung führt dem Elektromagneten 5 keinen Strom zu, so daß der Tauchkern 4 in der Aussparung 3 des Schloßzylinders 1 eingerückt ist. Das Zündschloß ist blockiert und bleibt dies auch, selbst wenn die Türen aufgebrochen werden und ein Schlüssel 2 in den Schloßzylinder 1 eingeführt wird.

Die Betätigung des Signalgebers 9 erzeugt eine Folge von Impulsen, die von dem Empfänger 10 aufgenommen wird. Nach dem Lesen und Vergleicher sendet dieser ein kontinuierliches Signal durch die Entriegelungsleitung D. Das auch der elektronischen Steuerschaltung 11 zugeführte kontinuierliche Signal bewirkt, daß der Leuchtdiode 7 Strom zugeführt wird, die nun Licht auf den Fototransistor 8 wirft. Die Steuerschaltung 11, die von dem Fototransistor 8 ein Signal erhält, führt dem Elektromagneten 5 keinen Strom zu.

Wenn der Schlüssel 2 in das Zündschloß eingeführt wird, so wird der auf den Fototransistor 8 fallende Lichtstrahl unterbrochen. Die Steuerschaltung 11, die das Entriegelungssignal erhalten hat und nun kein Signal von dem Fototransistor 8 mehr erhählt, schließt den Stromkreis des Elektromagneten 5. Da der Druckschalter 6 geschlossen ist, wird der Elektromagnet 5 erregt und zieht den Tauchkern 4 an, wodurch der Schloßzylinder 1 freigegeben wird und durch Drehen des Schlüssels 2 der Anlasser betätigt werden kann.

Sobald der Fahrzeugmotor läuft, öffnet sich der Druckschalter 6, wodurch die Stromzufuhr zu dem Elektromagneten 5 unterbrochen wird, so daß der Tauchkern 4 nicht mehr gehalten und gegen den Umfang des Schloßzylinders 1 außerhalb der Aussparung 3 gedrückt wird, die sich nach dem Drehen des Schloßzylinders 1 nicht mehr in Flucht mit dem Tauchkern 4 befindet. Während des Fahrzeugbetriebes bleibt der Druckschalter 6 offen, und der Fototransistor 8 wird wegen der Anwesenheit des Schlüssels nicht beleuchtet.

Beim Stillsetzen des Fahrzeuges und Drehen des Schlüssels 2 in umgekehrter Richtung wird der Motor abgestellt so daß der Druckschalter 6 sich schließt, wodurch der Elektromagnet 5 erneut mit Strom gespeist, während die Steuerschaltung 11 weiterhin ihre Funktion ausübt. Der Tauchkern 4 wird angezogen und dringt nicht in die Aussparung 3 ein, während der Schloßzylinder 1 in die Ruhestellung gebracht wird. Beim Herausziehen des Schlüssels 2 wird die Stromzufuhr zu dem Elektromagneten 5 unterbrochen, und der Tauchkern 4 dringt nun in die Aussparung 3 des Schloßzylinders 1 ein, der dadurch verriegelt wird. Beim Betätigen des Signalgebers 9 werden die Türen verriegelt ; das durch die Leitung V gesendete kontinuierliche Signal wird auch der Steuerschaltung 11 zugeführt, die daraufhin die Stromzufuhr zur Leuchtdiode 7 unterbricht. Die Vorrichtung befindet sich nun wieder in dem gleichen Zustand wie vor der Abfahrt.

## Patentansprüche

1. Zündschloß für ein Kraftfahrzeug, mit einem Schloßzylinder (1), der durch einen Schlüssel (2) betätigbar ist und eine Aussparung (3) aufweist, die sich in Ruhestellung des Schlosses in Flucht mit einem Tauchkern (4) eines Elektromagneten (5) befindet, dadurch gekennzeichnet, daß der Elektromagnet (5) in einem die Anwesenheit des Schlüssels (2) im Schloßzylinder (1) abfühlenden Stromkreis (7, 8) liegt und dieser Stromkreis (7, 8) mit Hilfe eines Steuerstromkreises (11) mit codierter Schaltung (9, 10) schaltbar ist.

2. Zündschloß nach Anspruch 1, dadurch gekennzeichnet, daß der Steuerstromkreis (11) mit codierter Schaltung in einem Nebenstromkreis einer elektronischen Fernsteuerung (9, 10) zum Ver- und Entriegeln der Fahrzeugtüren liegt.

3. Zündschloß nach Anspruch 1 oder 2, dadurch gekennzeichnet, daß der die Anwesenheit des Schlüssels (2) im Schloßzylinder (1) abfühlende Stromkreis eine Leuchtdiode (7) und einen Fototransistor (8) umfaßt.

4. Zündschloß nach einem der Ansprüche 1 bis 3, dadurch gekennzeichnet, daß in dem Stromkreis des Elektromagneten (5) ein Schalter (6) angeordnet ist, der sich bei laufendem Fahrzeugmotor öffnet.

5. Zündschloß nach Anspruch 4, dadurch gekennzeichnet, daß der Schalter (6) ein Öldruckschalter ist.

## Claims

1. Ignition lock for a motor vehicle, with a locking cylinder 1 operable by means of a key 2 and having a recess 3 which, in the idle position of the lock, is aligned with a plunger core 4 of an electromagnet 4, characterized by the fact that the electromagnet 5 is situated in a current circuit 7, 8, which scans (detects ?) the absence of the key 2 from the locking cylinder 1, this current circuit 7, 8, being controllable by means of a control current circuit 11 with a coded switching (connection ?) system 9, 10.

2. Ignition lock in accordance with Claim 1, characterized by the fact that the control current circuit 11 with coded system of connections is situated in a subsidiary current circuit of an electronic remote control system 9, 10. for the purpose of locking and unlocking the doors of the motor vehicle.

3. Ignition lock in accordance with Claim 1 or 2, characterized by the fact that the circuit which scane the absence of the key 2 from the locking cylinder 1 comprises a light diode 7 and a photo-transistor 8.

4. Ignition lock in accordance with one of Claims 1-3, characterized by the fact that a switch 4, which opens when the engine of the vehicle is running, is situated in the current circuit of the electromagnet 5.

5. Ignition lock in accordance with Claim 4, characterized by the fact that the switch 6 is an oil pressure switch.

## Revendications

1. Serrure d'allumage pour un véhicule automobile avec un cylindre (1) de serrure qui est actionné par une clé (2), et présente une encoche (3) qui, en position d'arrêt de la serrure, est en regard d'un noyau plongeur (4) d'un électroaimant (5), caractérisée par le fait que l'électroaimant (5) est dans un circuit électrique (7, 8) détectant la présence de la clé (2) dans le cylindre _{.}(2), et ce circuit électrique (7, 8) peut être alimenté par un circuit électrique de contrôle (11) à commande codée (9, 10).

2. Serrure d'allumage selon la revendication 1, caractérisée en ce que le circuit électrique de contrôle (11) à commande codée est dans un circuit électrique dérivé d'un dispositif électronique de télé-commande (9, 10) du verrouillage et du déverrouillage des portes du véhicule.

3. Serrure d'allumage selon la revendication 1 ou 2, caractérisée en ce que le circuit électrique de détection de la présence de la clé (2) dans le cylindre (1) comprend une diode émettrice (7) et un photo-transistor (8).

4. Serrure d'allumage selon l'une des revendications 1 à 3, caractérisée en ce qu'un contact (6) est disposé dans le circuit électrique de l'électroaimant (5) qui s'ouvre lorsque le moteur du véhicule tourne.

5. Serrure d'allumage selon la revendication 4, caractérisée en ce que le contact (6) est un contact de pression d'huile.
